# EUROPÄISCHE PATENTSCHRIFT

(11) **EP 2 642 821 B1**
(45) Veröffentlichungstag und Bekanntmachung des Hinweises auf die Patenterteilung: **07.01.2015**
(21) Anmeldenummer: 13158698.4
(22) Anmeldetag: 12.03.2013
(51) Int. Cl.: H05B 6/12

(54) **Verfahren zum Betreiben eines Induktionskochfelds und Induktionskochfeld**
Method for operating an induction cooker and induction cooker
Procédé de fonctionnement d'un champ de cuisson à induction et champ de cuisson à induction

(30) Priorität: 21.03.2012 DE 102012204546
(43) Veröffentlichungstag der Anmeldung: 25.09.2013
(73) Patentinhaber: BSH Bosch und Siemens Hausgeräte GmbH, 81739 München (DE)
(72) Erfinder: Doric, Igor, 83301 Traunreut (DE)

(56) Entgegenhaltungen:
- EP-A2- 1 233 653
- EP-B1- 1 858 299
- WO-A2-2011/086504
- DE-A1-102005 001 857

## Beschreibung

Die Erfindung betrifft ein Verfahren zum Betreiben eines Induktionskochfelds, bei welchem ein Zubereitungsgefäß auf einer Oberseite einer Kochfeldplatte aufgestellt wird und ein Beheizen des Zubereitungsgefäßes mittels zumindest eines aktiven Induktors optisch angezeigt wird. Dazu wird eine an der Kochfeldplatte angebrachte Beschichtung so ausgebildet, dass sie in elektromagnetischer Wechselwirkung mit dem Induktionsfeld zwischen dem aktiven Induktor und dem Zubereitungsgefäß seine Farbe ändert, und dadurch eine Fläche der Kochfeldplatte unter dem Zubereitungsgefäß und/oder in einem Nahbereich um den Rand des Bodens des Zubereitungsgefäßes in einer ersten Farbe leuchtet, wobei ein Betriebsparameterwert der Induktoren zur Beheizung des Zubereitungsgefäßes durch Betätigen eines Bedienelements geändert wird. Des Weiteren betrifft die Erfindung ein Induktionskochfeld mit einer Kochfeldplatte und unter der Kochfeldplatte angeordneten Induktoren, welche im aktiven Zustand in elektromagnetischer Wechselwirkung mit einem auf einer Oberseite der Kochfeldplatte aufgestellten Zubereitungsgefäß zum Erhitzen des Zubereitungsgefäßes ausgebildet sind. An der Kochfeldplatte ist eine Beschichtung ausgebildet, die in dem Induktionsfeld zwischen einem aktiven Induktor und dem Zubereitungsgefäß seine Farbe ändern kann.

Eine derartige Vorgehensweise und ein entsprechendes Induktionskochfeld sind aus der EP 1 858 299 B1 bekannt. Dort sind auch entsprechend taugliche Materialien für die Beschichtung offenbart, die als linkshändige Metamaterialien im Besonderen bezeichnet werden. Diesbezügliche Ausgangsmaterialien für Metamaterialien können beispielsweise Kupfer und Gold jeweils mit Strukturen im Bereich < 10 µm sein. Auch Ferroelektrika sind diesbezüglich tauglich, wobei hierzu auf die US 6,963,259 B2 verwiesen wird. Von Vorteil ist es, bei der Beschichtung keine Materialien zu verwenden, die im Induktionsfeld eine eigene entsprechende Erhitzung erfahren, wodurch sich dann Beschädigungen oder eine Zerstörung der Beschichtung ergeben würde. Ein beispielsweises Material, welches diesbezüglich somit für eine Beschichtung nicht tauglich ist, ist Nickel.

Es ist Aufgabe der vorliegenden Erfindung, ein Verfahren zum Betreiben eines Induktionskochfelds als auch ein Induktionskochfeld zu schaffen, welches die optische Nachvollziehbarkeit von Betriebszuständen für einen Nutzer vereinfacht ermöglicht.

Diese Aufgabe wird durch ein Verfahren und ein Induktionskochfeld gemäß den unabhängigen Ansprüchen gelöst.

Bei dem erfindungsgemäßen Verfahren zum Betreiben eines Induktionskochfelds wird ein Zubereitungsgefäß auf einer Oberseite einer Kochfeldplatte aufgestellt und ein Beheizen des Zubereitungsgefäßes mittels zumindest eines aktiven Induktors optisch angezeigt. Dazu wird eine an der Kochfeldplatte angebrachte Beschichtung so ausgebildet, dass sie in elektromagnetischer Wechselwirkung mit dem Induktionsfeld zwischen dem aktiven Induktor und dem Zubereitungsgefäß seine Farbe verändert. Dadurch wird ein Leuchten einer Fläche der Kochfeldplatte unter dem Zubereitungsgefäß und/oder einer Fläche in einem Nahbereich um den Rand des Bodens des Zubereitungsgefäßes in einer ersten Farbe erzeugt. Ein Einstellen und Ändern eines Betriebsparameterwerts der Induktoren zur Beheizung des Zubereitungsgefäßes wird durch Betätigen eines Bedienelements des Induktionskochfelds erreicht. In einem derartigen Änderungsmodus zum Ändern des Betriebsparameterwerts leuchtet die Fläche der Kochfeldplatte unter dem Zubereitungsgefäß und/oder in einem Nahbereich um den Rand des Bodens des Zubereitungsgefäßes blinkend in einer Farbe auf, wobei dies durch die Beeinflussung der Beschichtung durch das elektromagnetische Induktionsfeld zwischen dem aktiven Induktor und dem Zubereitungsgefäß erzeugt wird. Durch eine derartige Ausgestaltung wird es dem Nutzer wesentlich erleichtert zu erkennen, wie die einzelnen Betriebszustände an den Zubereitungsgefäßen und den darunter angeordneten Induktoren sind. Somit kann er wesentlich einfacher und schneller erkennen, wie die einzelnen Abläufe sind und wo gegebenenfalls gerade Handlungsbedarf seinerseits durchzuführen ist. Gerade dann, wenn eine Mehrzahl von Zubereitungsgefäßen auf der Kochfeldplatte angeordnet sind, kann durch eine derartige optische Anzeige und deren Variabilität einfachst und auch schnell intuitiv wahrgenommen werden, was bei den einzelnen Zubereitungsgefäßen momentan für ein Betrieb eingestellt ist. Es kann durch einen Nutzer somit unverzüglich festgestellt werden, welche Zubereitungsgefäße nicht beheizt werden, da dort keinerlei optische Anzeige durch ein Aufleuchten der Beschichtung auftritt. Andererseits kann demgegenüber einfach erkannt werden, wenn ein Zubereitungsgefäß beheizt wird, diesbezüglich gegenwärtig aber keinerlei weitere Handlung bezüglich eines Einstellens der Heizleistung durch einen Nutzer erforderlich ist. Andererseits kann an den Positionen, an denen die blinkende Aufleuchtung einer Farbe erfolgt, erkannt werden, dass der Nutzer hier reagieren muss und eine entsprechende Einstellung eines Betriebsparameterwerts durch Betätigen des Bedienelements durchführen muss.

Vorzugsweise wird vorgesehen, dass ein erstes und ein zweites Zubereitungsgefäß auf der Kochfeldplatte aufgestellt werden und jedes Zubereitungsgefäß in elektromagnetischer Wechselwirkung mit jeweils zumindest einem aktiven Induktor beheizt wird, wobei durch das Betätigen des Bedienelements ein Auswählen eines ein Zubereitungsgefäß beheizenden Induktors durchgeführt wird und bei einem Wechseln der Auswahl des aktiven Induktors jeweils die Fläche der Kochfeldplatte unter dem Zubereitungsgefäß, welches von dem zumindest einen ausgewählten aktiven Induktor beheizt wird, und/oder in einem Nahbereich um den Rand des Bodens des Zubereitungsgefäßes, welches von dem zumindest einen ausgewählten aktiven Induktor beheizt wird, blinkend in einer Farbe aufleuchtet, welche durch die Beeinflussung der Beschichtung durch das elektromagnetische Induktionsfeld zwischen dem aktiven Induktor und dem Zubereitungsgefäß erzeugt wird.

Im Unterschied zu der Ausführung, bei der im Änderungsmodus ein Betriebsparameter eines aktiven Induktors verändert wird, wird hier alternativ dazu die Möglichkeit geboten, dass zwischen zwei separaten Induktoren bzw. einer jeweils vorhandenen Induktorenmehrzahl zum Beheizen jeweils eines Zubereitungsgefäßes durch Betätigen des Bedienelements hin- und hergewechselt werden kann und der Wechsel jeweils dadurch aufgezeigt und kenntlich gemacht wird, dass diejenigen aktiven Induktoren, die durch das Betätigen des Bedienelements nun ausgewählt sind, eine entsprechende blinkende Aufleuchtung der angeregten Beschichtung erzeugt wird. Bei einem derartigen Wechselmodus ist es dann nicht zwingend erforderlich, dass auch automatisch ein Änderungsmodus zum Einstellen von Betriebsparametern aktiviert wird, wobei dies vorteilhaft der Fall ist.

Vorzugsweise wird vorgesehen, dass das Blinken mit dem Beenden des Änderungsmodus beendet wird und ein dann wieder kontinuierliches Leuchten der Beschichtung insbesondere in der ersten Farbe durchgeführt wird.

Dabei wird schnell und unverzüglich und leicht nachvollziehbar dem Benutzer optisch angezeigt, dass eine weitere Handlungsaktion durch ihn gegenwärtig nicht erforderlich ist.

Vorzugsweise ist vorgesehen, dass das Blinken im Änderungsmodus auch in der ersten Farbe erfolgt.

Ein Blinken erfolgt insbesondere dadurch, dass Induktoren alternierend aktiviert und deaktiviert werden. Diese Frequenz ist derart, dass die Beschichtung so zur Lichtemission angeregt wird, dass es durch das Auflösungsvermögen des menschlichen Auges als Blinken wahrgenommen wird.

Hierzu kann erwähnt werden, dass die Farbe, in welcher die Beschichtung aufleuchtet, individuell wählbar ist, wobei dies abhängig von der Materialzusammensetzung der Beschichtung ermöglicht ist.

Vorzugsweise wird vorgesehen, dass unter der Kochfeldplatte eine Vielzahl von Induktoren dichtest gepackt angeordnet werden und durch eine Topferkennung nur die Induktoren aktiviert werden, die von dem Boden des auf der Kochfeldplatte aufgestellten Zubereitungsgefäßes zumindest bereichsweise bedeckt werden. Es wird also hier ein Kochfeld ausgebildet, welches keine fest vorgegebenen Kochzonen aufweist, sondern die gesamte Oberseite der Kochfeldplatte, auf welcher Zubereitungsgefäße aufgestellt werden können, quasi als beheizbare Zone dienen kann, wobei dies dann abhängig davon ist, wo und welche Größe der Boden des Zubereitungsgefäßes aufweist, was durch die Topferkennung mittels einer Topferkennungseinrichtung des Induktionskochfelds erkannt wird. Vorzugsweise ist hier vorgesehen, dass die Vielzahl von Induktoren dicht gepackt nebeneinander positioniert sind, so dass eine möglichst große Fläche der Kochfeldplatte quasi durch die Induktoren bedeckbar und somit quasi eine nahezu vollständig zusammenhängende Flächenbildung durch die Induktoren gegeben ist. Beispielsweise können die Induktoren matrixartig oder wabenartig angeordnet sein. Vorzugsweise ist die Zahl der Induktoren >20, insbesondere >35, vorzugsweise >40.

Vorzugsweise wird vorgesehen, dass die Einstellung und Auswahl nur mit einem einzigen Bedienelement durchgeführt wird, welches insbesondere als Dreh- und/oder Drückelement ausgebildet wird. Dieses ist insbesondere gegenständlich vorhanden und kann beispielsweise scheibenförmig oder diskusförmig ausgestaltet sein, und kann insbesondere auch zerstörungsfrei reversibel von einer Bedienelementaufnahme des Induktionskochfels abgenommen und wieder aufgesetzt werden.

Vorzugsweise wird vorgesehen, dass die Beschichtung vollflächig und eine Vielzahl von Induktoren bedeckend an der Unterseite der Kochfeldplatte ausgebildet wird. Dies ist gerade im Hinblick auf die oben genannte Ausgestaltung und Anordnung von Induktoren vorteilhaft, da somit bei einem beliebigen Aufstellen des Zubereitungsgefäßes auf der Oberseite der Kochfeldplatte eine individuelle und variable Kochzone gebildet wird und durch die vollflächige Beschichtung auch quasi an jeder Stelle eine entsprechende optische Anzeige durch die Farbaufleuchtung der Beschichtung erzeugt werden kann.

Des Weiteren betrifft die Erfindung ein Induktionskochfeld mit einer Kochfeldplatte und unter der Kochfeldplatte angeordneten Induktoren, welche im aktiven Zustand in elektromagnetischer Wechselwirkung mit einem auf einer Oberseite der Kochfeldplatte aufgestellten Zubereitungsgefäß zum Erhitzen des Zubereitungsgefäßes ausgebildet sind. An der Kochfeldplatte ist eine Beschichtung ausgebildet, welche im elektromagnetischen Induktionsfeld zwischen einem aktiven Induktor und einem Zubereitungsgefäß seine Farbe ändert und dadurch eine Fläche der Kochfeldplatte unter dem Zubereitungsgefäß und/oder in einem Nahbereich um den Rand des Bodens des Zubereitungsgefäßes in einer ersten Farbe leuchtet und dadurch eine für den Nutzer wahrnehmbare optische Anzeige erzeugt ist. Das Induktionskochfeld umfasst ein Bedienelement, mit welchem ein Betriebsparameterwert der Induktoren zur Beheizung des Zubereitungsgefäßes veränderbar ist. In einem Änderungsmodus zum Ändern des Betriebsparameterwerts leuchtet die Fläche der Kochfeldplatte unter dem Zubereitungsgefäß und/oder die Fläche in einem Nahbereich um den Rand des Bodens des Zubereitungsgefäßes blinkend in einer Farbe auf, wobei dies durch die Beeinflussung der Beschichtung durch das elektromagnetische Feld zwischen dem aktiven Induktor und dem Zubereitungsgefäß erzeugt ist.

Vorzugsweise weist das Induktionskochfeld nur ein einziges Bedienelement zur Einstellung der Betriebsbedingungen auf, welches gemäß den oben genannten vorteilhaften Ausführungen ausgestaltet sein kann. Insbesondere ist vorgesehen, dass das Induktionskochfeld kein teures und großes Voll-Touch-Bedienfeld benötigt, auf dem dann gegebenenfalls auch noch die aufgestellten Zubereitungsgefäße symbolhaft in Größe und Position angezeigt werden würden.

Vorteilhaft bei dieser spezifischen Ausgestaltung des Induktionskochfelds ist gerade im Hinblick auf die üblicherweise horizontale Anordnung und dem entsprechenden Einbau der Kochfeldplatte und die Position der Augen eines Nutzers dazu erreicht, dass durch Parallaxefehler durch die Benutzeransicht von vorne sowie durch seitliche Streuung des Induktionsfeldes sich im Betrieb ein leuchtender Rahmen bzw. ein Ring um die Zubereitungsgefäße bzw. den Boden der Zubereitungsgefäße bildet, der durch einen Nutzer leicht erkannt werden kann.

Vorzugsweise weist das Bedienelement ein Anzeigefeld auf, in dem ein eingestellter Betriebsparameterwert angezeigt werden kann.

Ein Ausführungsbeispiel der Erfindung wird nachfolgend anhand schematischer Zeichnungen näher erläutert. Es zeigen:
- Fig. 1: eine perspektivische Ansicht eines Ausführungsbeispiels eines Induktionskochfelds von oben; und
- Fig. 2: eine Schnittdarstellung durch das Induktionskochfeld gemäß Fig. 1.

In den Figuren werden gleiche oder funktionsgleiche Elemente mit den gleichen Bezugszeichen versehen.

In Fig. 1 ist in einer schematischen perspektivischen Darstellung ein Induktionskochfeld 1 gezeigt, welches eine Kochfeldplatte 2 aufweist, die beispielsweise aus Glas oder Glaskeramik ausgebildet sein kann.

Die Kochfeldplatte 2 weist eine Oberseite 3 auf, auf der Zubereitungsgefäße 4 und 5 aufgestellt werden können. Die Kochfeldplatte 2 weist keine ortsfest vorgegebenen Kochzonen auf, sondern die Zubereitungsgefäße 4 und 5 können quasi über die gesamte Fläche der Oberseite 3 in beliebiger Weise und variabel aufgestellt werden. Unter der Kochfeldplatte 2 ist eine Vielzahl von Induktoren 6 angeordnet, von denen lediglich beispielhaft und zur Verdeutlichung einige schematisch gezeichnet oder angedeutet sind, wobei hier vorgesehen sein kann, dass diese dichtest gepackt aneinander angeordnet sind, beispielsweise matrixartig oder wabenartig zueinander angeordnet sind. Die Anzahl der Induktoren 6 ist vorzugsweise >40. Insbesondere ist die Anordnung der Induktoren 6 so ausgebildet, dass quasi die gesamte Größe der Kochfeldplatte 2 mit derartigen Induktoren 6 ausgelegt ist, so dass quasi jeder Flächenbereich der Oberseite 3 mit einem Zubereitungsgefäß 4 bzw. 5 belegt werden kann und durch elektromagnetische Wechselwirkung zwischen Induktoren 6 und dem Zubereitungsgefäß 4 bzw. 5 beheizbar ist.

Zur Erkennung, welche Induktoren 6 zumindest bereichsweise durch einen Boden eines Zubereitungsgefäßes 4 bzw. 5 bedeckt sind und als Folge davon, welche Induktoren 6 durch eine nicht gezeigte Steuereinheit aktiviert werden sollen, um ein Beheizen des Zubereitungsgefäßes 4 bzw. 5 bewirken zu können, ist eine nicht näher gezeigte und aus dem Stand der Technik bekannte Topferkennungsvorrichtung vorgesehen. Mittels dieser kann die Position und Größe des Bodens eines Zubereitungsgefäßes 4 bzw. 5 erkannt werden und durch die Steuereinheit können dann die entsprechend bedeckten Induktoren 6 aktiviert werden.

Das Induktionskochfeld 1 umfasst darüber hinaus eine Bedienvorrichtung 7, mit einer Bedienelementaufnahme 8, auf welcher ein zerstörungsfrei abnehmbares und wieder aufsetzbares Bedienelement 9 vorgesehen ist. Das Bedienelement 9 ist im Ausführungsbeispiel scheibenförmig bzw. diskusförmig ausgestaltet und kann zur Einstellung von Betriebsbedingungen des Induktionskochfelds 1 um seine Achse A gedreht werden und/oder entlang der Achsel A gedrückt werden und/oder gegebenenfalls leicht gekippt werden.

Das Bedienelement 9 ist das einzige Bedienelement des Induktionskochfelds 1 zur Einstellung von Betriebsbedingungen.

Insbesondere wird im Hinblick auf die Einstellung von Betriebsbedingungen eine Kochstufe und somit eine induktorische Heizleistung von einem oder mehreren Induktoren 6 eingestellt.

Im Ausführungsbeispiel umfasst das Bedienelement 9 auch eine Anzeigeeinheit 10, auf welche beispielsweise eingestellte Betriebsparameterwerte, insbesondere Kochstufen, angezeigt werden.

An einer Unterseite 11 (Fig. 2) der Kochfeldplatte 2 ist eine durchgängige und vollflächig ausgebildete Beschichtung 12 angebracht. Diese ist insbesondere aus linkshändigen Metamaterialien gebildet, welche sich dadurch auszeichnen, dass sie in einem elektromagnetischen Induktionsfeld derart wechselwirken und angeregt werden, dass sie in einer bestimmten Lichtfarbe Licht emittieren, welches im für den Nutzer sichtbaren Spektralbereich ist.

In der beispielhaften Schnittdarstellung gemäß Fig. 2 entlang der Schnittlinie II-II in Fig. 1 ist zu erkennen, dass die gekennzeichneten Induktoren 6a, 6b und 6c durch den Boden 5a des Zubereitungsgefäßes 5 zumindest teilweise bedeckt sind. Dies wird über die angesprochene Topferkennungsvorrichtung erkannt. Über eine Steuereinheit gesteuert werden diese Induktoren 6a bis 6c aktiviert. Dadurch wird ein Induktionsfeld erzeugt bzw. aufgebaut, welches zwischen den Induktoren 6a bis 6c und dem Zubereitungsgefäß 5 wirkt. Dadurch wird ein Flächenbereich 13 der Beschichtung 12 elektromagnetisch angeregt und emittiert Licht in einer ersten Farbe, welche beispielsweise blau sein kann.

Aufgrund der Position der Kochfeldplatte 2 und einer Position eines Nutzers dazu, insbesondere der Augen eines Nutzers dazu, erfolgt quasi ein gewisser schräger Beobachtungswinkel, wodurch sich aufgrund von Parallaxefehler ein einfaches Erkennen der aufleuchtenden Farbe ergibt.

Sind die Induktoren 6a bis 6c aktiviert und eine gewünschte Kochstufe eingestellt, so erfolgt ein dauerhaftes und unterbrechungsfreies Aufleuchten, was durch einen Nutzer entsprechend wahrgenommen werden kann.

Soll nun beispielsweise eine Kochstufe der Induktoren 6 bzw. 6a bis 6c verändert werden, wird dies durch das Betätigen des Bedienelements 9 erreicht. Dieses Betätigen wird durch die Steuereinheit wiederum erkannt und es wird diesbezüglich auch erkannt, welche Induktoren in ihrer Leistung verändert werden sollen. Dies kann beispielsweise durch ein spezifisches Drehen oder Kippen oder Drücken des Bedienelements 9 erfolgen. Wird beispielsweise ein Betätigen dahingehend durchgeführt, dass die das Zubereitungsgefäß 5 beheizenden Induktoren 6a bis 6c in ihrer Leistung verändert werden sollen, erfolgt dazu ein spezifisches Betätigen des Bedienelements 9. Ist dieser Änderungsmodus zum Ändern des Betriebsparameterwerts betreffend die Kochstufe erkannt, so erfolgt ein Wechsel von einem dauerhaften Aufleuchten der Beschichtung 12 im Flächenbereich 13 zu einem blinkenden Aufleuchten mit einer entsprechenden Farbe, wobei diese im Ausführungsbeispiel die gleiche erste Farbe ist, wie sie auch bei dem dauerhaften nicht blinkenden Aufleuchten erzeugt ist. Das Blinken wird durch das wechselnde aktivieren und deaktivieren der Induktoren 6a bis 6c erreicht, da dadurch auch eine entsprechende und auf das Auflösungsvermögen des menschlichen Auges abgestimmte wechselnde Lichtemissionsanregung der Beschichtung 12 erfolgt.

Solange der Änderungsmodus und das Einstellen der Kochstufe durchgeführt werden, erfolgt ein entsprechendes Blinken, wobei mit dem Beenden des Änderungsmodus ein automatisches Wechseln von dem Blinken in dann wieder ein dauerhaftes Aufleuchten der Lichtfarbe erfolgt.

Entsprechend kann in einem weiteren Modus, nämlich einem Wechselmodus, in dem durch Betätigen des Bedienelements 9 zwischen den Induktoren, die vom Zubereitungsgefäß 5 zumindest teilweise bedeckt sind, zu den Induktoren, die zumindest teilweise von dem Zubereitungsgefäß 4 bedeckt sind, hin- und hergewechselt werden. Ein derartiges auch als Toggeln bezeichnetes Bedienen wird somit auch in einfachster Weise und leicht wahrnehmbar dem Nutzer optisch angezeigt, und somit angezeigt wird, welche Induktoren bezüglich der Belegung durch ein Zubereitungsgefäß 4 oder 5 gerade ausgewählt sind. Es muss dann hier nicht zwangsweise auch gleich ein Änderungsmodus aktiviert sein, wobei dies vorteilhaft der Fall ist. Gerade dann, wenn eine Mehrzahl von Zubereitungsgefäßen 4, 5 auf einem Induktionskochfeld 1, wie es gemäß dem Ausführungsbeispiel ausgebildet ist und somit keine ortsfest erkennbaren und auch kenntlich gemachten Kochzonen aufweist, aufgestellt sind, ist die genannte Vorgehensweise und Ausgestaltung besonders vorteilhaft.

Sowohl in Fig. 1 als auch in Fig. 2 sind die Ausmaße des Bodens 5a des Zubereitungsgefäßes 5 zu erkennen, wobei darüber hinaus auch der Rand 5b (Fig. 2) des Bodens 5a gezeigt ist und darüber hinaus auch ein Nahbereich 13a der Fläche 13 dargestellt ist. Dieser ergibt sich abhängig von der Blickrichtung und der Position der Augen des Nutzers ringartig bzw. sichelförmig um den Rand 5b herum.

### Bezugszeichenliste

- 1: Induktionskochfeld
- 2: Kochfeldplatte
- 3: Oberseite
- 4: Zubereitungsgefäß
- 5: Zubereitungsgefäß
- 5a: Boden
- 5b: Rand
- 6: Induktoren
- 6a - 6c: Induktoren
- 7: Bedienvorrichtung
- 8: Bedienelementaufnahme
- 9: Bedienelement
- 10: Anzeigeeinheit
- 11: Unterseite
- 12: Beschichtung
- 13: Flächenbereich
- 13a: Nahbereich
- A: Achse
- II-II: Schnittlinie

## Patentansprüche

1. Verfahren zum Betreiben eines Induktionskochfelds (1), bei welchem ein Zubereitungsgefäß (4, 5) auf einer Oberseite (3) einer Kochfeldplatte (2) aufgestellt wird und ein Beheizen des Zubereitungsgefäßes (4, 5) mittels zumindest einem aktiven Induktor (6, 6a bis 6c) optisch angezeigt wird, wobei dazu eine an der Kochfeldplatte (2) angebrachte Beschichtung (12) so ausgebildet wird, dass sie in elektromagnetischer Wechselwirkung mit dem Induktionsfeld zwischen dem aktiven Induktor (6, 6a bis 6c) und dem Zubereitungsgefäß (4, 5) seine Farbe ändert, und dadurch eine Fläche (13) der Kochfeldplatte (2) unter dem Zubereitungsgefäß (4, 5) und/oder in einem Nahbereich (13a) um einen Rand (5b) eines Bodens (5a) des Zubereitungsgefäßes (4, 5) in einer ersten Farbe leuchtet, wobei ein Betriebsparameterwert der Induktoren (6, 6a bis 6c) zur Beheizung des Zubereitungsgefäßes (4, 5) durch Betätigen eines Bedienelements (9) geändert wird, **dadurch gekennzeichnet, dass** in einem Änderungsmodus zum Ändern des Betriebsparameterwerts die Fläche (13) der Kochfeldplatte (2) unter dem Zubereitungsgefäß (4, 5) und/oder in dem Nahbereich (13a) um den Rand (5b) des Bodens (5a) des Zubereitungsgefäßes (4, 5) blinkend in einer Farbe aufleuchtet, wobei dies durch die Beeinflussung der Beschichtung (12) durch das elektromagnetische Induktionsfeld zwischen dem aktiven Induktor (6, 6a bis 6c) und dem Zubereitungsgefäß (4, 5) erzeugt wird.

2. Verfahren nach Anspruch 1, **dadurch gekennzeichnet, dass** ein erstes und ein zweites Zubereitungsgefäß (4, 5) auf der Kochfeldplatte (2) aufgestellt werden und jedes Zubereitungsgefäß (4, 5) in elektromagnetischer Wechselwirkung mit jeweils zumindest einem aktiven Induktor (6, 6a bis 6c) beheizt wird, wobei durch Betätigen des Bedienelements (9) ein Auswählen eines ein Zubereitungsgefäß (4, 5) beheizenden Induktors (6, 6a bis 6c) durchgeführt wird und bei einem Wechseln der Auswahl des aktiven Induktors (6, 6a bis 6c) jeweils die Fläche (13) der Kochfeldplatte (2) unter dem Zubereitungsgefäß (4, 5), welches von dem zumindest einen ausgewählten aktiven Induktor (6, 6a bis 6c) beheizt wird, und/oder in dem Nahbereich (13a) um den Rand (5b) des Bodens (5a) des Zubereitungsgefäßes (4, 5), welches von dem zumindest einen ausgewählten aktiven Induktor (6, 6a bis 6c) beheizt wird, blinkend in einer Farbe aufleuchtet, welche durch die Beeinflussung der Beschichtung (12) durch das elektromagnetische Induktionsfeld zwischen dem aktiven Induktor (6, 6a bis 6c) und dem Zubereitungsgefäß (4, 5) erzeugt wird.

3. Verfahren nach Anspruch 1 oder 2, **dadurch gekennzeichnet, dass** das Blinken mit dem Beenden des Änderungsmodus beendet wird und ein dann wieder kontinuierliches Leuchten der Beschichtung (12) an der Fläche (13) der Kochfeldplatte (2) unter dem Zubereitungsgefäß (4, 5) und/oder in dem Nahbereich (13a) um den Rand (5b) des Bodens (5a) des Zubereitungsgefäßes (4, 5) erfolgt.

4. Verfahren nach einem der vorhergehenden Ansprüche, **dadurch gekennzeichnet, dass** unter der Kochfeldplatte (2) eine Vielzahl von Induktoren (6, 6a bis 6c) dicht gepackt angeordnet werden und durch eine Topferkennung nur die Induktoren (6, 6a bis 6c) aktiviert werden, die von dem Boden des auf der Kochfeldplatte (2) aufgestellten Zubereitungsgefäßes (4, 5) zumindest bereichsweise bedeckt werden.

5. Verfahren nach einem der vorhergehenden Ansprüche, **dadurch gekennzeichnet, dass** die Einstellung und Auswahl nur mit einem einzigen Bedienelement (9) durchgeführt wird, welches als Dreh- und/oder Drückelement ausgebildet wird.

6. Verfahren nach einem der vorhergehenden Ansprüche, **dadurch gekennzeichnet, dass** die Beschichtung (12) vollflächig und eine Vielzahl von Induktoren (6, 6a bis 6c) bedeckend an einer Unterseite (11) der Kochfeldplatte (2) ausgebildet wird.

7. Induktionskochfeld (1) mit einer Kochfeldplatte (2) und unter der Kochfeldplatte (2) angeordneten Induktoren (6, 6a bis 6c), welche im aktiven Zustand in elektromagnetischer Wechselwirkung mit einem auf einer Oberseite (3) der Kochfeldplatte (2) aufgestellten Zubereitungsgefäß (4, 5) zum Erhitzen des Zubereitungsgefäßes (4, 5) ausgebildet sind, wobei an der Kochfeldplatte (2) eine Beschichtung (12) ausgebildet ist, welche im Induktionsfeld zwischen einem aktiven Induktor (6, 6a bis 6c) und dem Zubereitungsgefäß (4, 5) seine Farbe ändert, und dadurch eine Fläche (13) der Kochfeldplatte (2) unter dem Zubereitungsgefäß (4, 5) und/oder in einem Nahbereich (13a) um einen Rand (5b) eines Bodens (5a) des Zubereitungsgefäßes (4, 5) in einer ersten Farbe leuchtet, wobei das Induktionskochfeld (1) ein Bedienelement (9) umfasst, mit welchem ein Betriebsparameterwert der Induktoren (6, 6a bis 6c) zur Beheizung des Zubereitungsgefäßes (4, 5) veränderbar ist, **dadurch gekennzeichnet, dass** in einem Änderungsmodus zum Ändern des Betriebsparameterwerts die Fläche (13) der Kochfeldplatte (2) unter dem Zubereitungsgefäß (4, 5) und/oder in dem Nahbereich (13a) um den Rand (5b) des Bodens (5a) des Zubereitungsgefäßes (4, 5) blinkend in einer Farbe aufleuchtet, wobei dies durch die Beeinflussung der Beschichtung (12) durch das elektromagnetische Induktionsfeld zwischen dem aktiven Induktor (6, 6a bis 6c) und dem Zubereitungsgefäß (4, 5) erzeugt ist.

8. Induktionskochfeld (1) nach Anspruch 7, **dadurch gekennzeichnet, dass** das Kochfeld (1) nur ein einziges Bedienelement (9) zur Einstellung der Betriebsbedingungen aufweist.

9. Induktionskochfeld (1) nach Anspruch 7 oder 8, **dadurch gekennzeichnet, dass** das Bedienelement (9) scheibenförmig oder diskusförmig ist und als Dreh- und/oder Drückelement ausgebildet ist, insbesondere von einer Bedienelementaufnahme (8) reversibel abnehmbar und aufsetzbar ist.

10. Induktionskochfeld (1) nach einem der Ansprüche 7 bis 9, **dadurch gekennzeichnet, dass** die Beschichtung (12) vollflächig und eine Vielzahl von Induktoren (6, 6a bis 6c) bedeckend an einer Unterseite (11) der Kochfeldplatte (2) ausgebildet ist.

## Claims

1. Method for operating an induction cooker (1), in which a food preparation vessel (4, 5) is placed on an upper side (3) of a cooktop (2) and heating of the food preparation vessel (4, 5) by means of at least one active inductor (6, 6a to 6c) is indicated optically, wherein, for this purpose, a coating (12) applied to the cooktop (2) is embodied so that it changes its colour by interacting electromagnetically with the induction panel between the active inductor (6, 6a to 6c) and the food preparation vessel (4, 5), and thereby a surface (13) of the cooktop (2) below the food preparation vessel (4, 5) and/or in a nearby area (13a) around an edge (5b) of a base (5a) of the food preparation vessel (4, 5) illuminates in a first colour, wherein an operating parameter value of the inductors (6, 6a to 6c) for heating the food preparation vessel (4, 5) is changed by actuating an operating element (9), **characterised in that**, in one change mode, for changing the operating parameter value, the surface (13) of the cooktop (2) below the food preparation vessel (4, 5) and/or in the nearby area (13a) around the edge (5b) of a base (5a) of the food preparation vessel (4, 5) illuminates flashing in a colour, wherein this is created by the influencing of the coating (12) by the electromagnetic induction field between the active inductor (6, 6a to 6c) and the food preparation vessel (4, 5).

2. Method according to claim 1, **characterised in that** a first and a second food preparation vessel (4, 5) are placed on the cooktop (2) and each food preparation vessel (4, 5) is heated in electromagnetic interaction with at least one active inductor (6, 6a to 6c) in each case, wherein, by actuating the operating element (9) an inductor (6, 6a to 6c) heating a food preparation vessel (4, 5) is selected and when the selection of the active inductor (6, 6a to 6c) is changed, the surface (13) of the cooktop (2) below the food preparation vessel (4, 5), which is heated by the at least one selected active inductor (6, 6a to 6c), and/or in the nearby area (13a) around the edge (5b) of the base (5a) of the food preparation vessel (4, 5), which is heated by the at least one selected active inductor (6, 6a to 6c), illuminates flashing in a colour which is created by the influencing of the coating (12) by
the electromagnetic induction field between the active inductor (6, 6a to 6c) and the food preparation vessel (4, 5).

3. Method according to claim 1 or 2, **characterised in that** the flashing is ended with the ending of the change mode and there is then once again continuous illumination of the coating (12) on the surface (13) of the cooktop (2) below the food preparation vessel (4, 5) and/or in the nearby area (13a) around the edge (5b) of a base (5a) of the food preparation vessel (4, 5).

4. Method according to one of the preceding claims, **characterised in that** a plurality of inductors (6, 6a to 6c) is disposed densely packed under the cooktop (2) and through a pot recognition, only the inductors (6, 6a to 6c) are activated that are covered at least in some areas by the base of the food preparation vessel (4, 5) placed on the cooktop (2).

5. Method according to one of the preceding claims, **characterised in that** the setting and selection is performed with just a single operating element (9) which is embodied as a turn and/or push element.

6. Method according to one of the preceding claims, **characterised in that** the coating (12) is embodied on an underside (11) of the cooktop (2) over the full surface and covering a plurality of inductors (6, 6a to 6c).

7. Induction cooker (1) with a cooktop (2) and inductors (6, 6a to 6c) disposed under the cooktop (2) which, in the active state, are embodied to interact electromagnetically with a food preparation vessel (4, 5) placed on an upper side (3) of the cooktop (2) for heating the food preparation vessel (4, 5), wherein a coating (12) is embodied on the cooktop (2), which changes its colour in the induction field between an active inductor (6, 6a to 6c) and the food preparation vessel (4, 5), and, in doing so, illuminates a surface (13) of the cooktop (2) below the food preparation vessel (4, 5) and/or in nearby area (13a) around an edge (5b) of a base (5a) of the food preparation vessel (4, 5) in a first colour, wherein the induction cooker (1) includes an operating element (9), with which an operating parameter value of the inductors (6, 6a to 6c) for heating the food preparation vessel (4, 5) is able to be changed, **characterised in that**, in a change mode for changing the operating parameter value, the surface (13) of the cooktop (2) below the food preparation vessel (4, 5) and/or in the nearby area (13a) around the edge (5b) of the base (5a) of the food preparation vessel (4, 5) illuminates flashing in a colour, wherein this is created by the influencing of the coating (12) by the electromagnetic induction field between the active inductor (6, 6a to 6c) and the food preparation vessel (4, 5).

8. Induction cooker (1) according to claim 7, **characterised in that** the induction cooker (1) only has a single operating element (9) for setting the operating conditions.

9. Induction cooker (1) according to claim 7 or 8, **characterised in that** the operating element (9) is disc-shaped or discus-shaped and is embodied as a turn and/or push element, especially able to be reversibly removed from or inserted onto an operating element holder (8).

10. Induction cooker (1) according to one of claims 7 to 9, **characterised in that** the coating (12) is embodied over the full surface and covering a plurality of inductors (6, 6a to 6c) on an underside (11) of the cooktop (2).

## Revendications

1. Procédé de fonctionnement d'un champ de cuisson à induction (1), dans lequel un récipient de préparation (4, 5) est posé sur un côté supérieur (3) d'une plaque de cuisson (2) et un échauffement du récipient de préparation (4, 5) est indiqué optiquement au moyen au moins d'un inducteur actif (6, 6a à 6c), un revêtement (12) appliqué sur la plaque de cuisson (2) étant pour cela réalisé de manière à ce qu'il change sa couleur en interaction électromagnétique avec le champ d'induction entre l'inducteur actif (6, 6a à 6c) et le récipient de préparation (4, 5) et qu'ainsi une surface (13) de la plaque de cuisson (2) située en dessous du récipient de préparation (4, 5) et/ou dans une zone proche (13a) autour d'un bord (5b) d'un fond (5a) du récipient de préparation (4, 5) s'allume dans une première couleur, une valeur de paramètre de fonctionnement des inducteurs (6, 6a à 6c) pour l'échauffement du récipient de préparation (4, 5) étant modifiée en actionnant un élément de commande (9), **caractérisé en ce que** dans un mode de modification permettant de modifier la valeur de paramètre de fonctionnement, la surface (13) de la plaque de cuisson (2) située en dessous du récipient de préparation (4, 5) et/ou dans la zone proche (13a) autour du bord (5b) du fond (5a) du récipient de préparation (4, 5) s'allume en clignotant dans une couleur, ceci étant généré par l'influence du revêtement (12) au moyen du champ d'induction électromagnétique entre l'inducteur actif (6, 6a à 6c) et le récipient de préparation (4, 5).

2. Procédé selon la revendication 1, **caractérisé en ce qu'**un premier et un deuxième récipients de préparation (4, 5) sont posés sur la plaque de cuisson (2) et **en ce que** chaque récipient de préparation (4, 5) est échauffé en interaction électromagnétique avec respectivement au moins un inducteur actif (6, 6a à 6c), une sélection d'un inducteur (6, 6a à 6c) échauffant un récipient de préparation (4, 5) étant réalisée en actionnant l'élément de commande (9) et lors d'une modification de la sélection de l'inducteur actif (6, 6a à 6c), respectivement la surface (13) de la plaque de cuisson (2) située en dessous du récipient de préparation (4, 5), lequel est échauffé par l'au moins un inducteur actif sélectionné (6, 6a à 6c), et/ou dans la zone proche (13a) autour du bord (5b) du fond (5a) du récipient de préparation (4, 5), lequel est échauffé par l'au moins un inducteur actif sélectionné (6, 6a à 6c), s'allumant en clignotant dans une couleur, laquelle est générée par l'influence du revêtement (12) au moyen du champ d'induction électromagnétique entre l'inducteur actif (6, 6a à 6c) et le récipient de préparation (4, 5).

3. Procédé selon la revendication 1 ou 2, **caractérisé en ce que** le clignotement est terminé à l'achèvement du mode de modification et **en ce qu'**un éclairage de nouveau continu du revêtement (12) sur la surface (13) de la plaque de cuisson (2) située en dessous du récipient de préparation (4, 5) et/ou dans la zone proche (13a) autour du bord (5b) du fond (5a) du récipient de préparation (4, 5) est alors réalisé.

4. Procédé selon l'une quelconque des revendications précédentes, **caractérisé en ce qu'**une pluralité d'inducteurs (6, 6a à 6b) sont disposés de manière dense en dessous de la plaque de cuisson (2) et **en ce que** seulement les inducteurs (6, 6a à 6c), qui sont recouverts au moins en partie par le fond du récipient de préparation (4, 5) posé sur la plaque de cuisson (2), sont activés au moyen d'une identification de récipient.

5. Procédé selon l'une quelconque des revendications précédentes, **caractérisé en ce que** le réglage et la sélection sont uniquement exécutés avec un seul élément de commande (9) lequel est réalisé comme élément rotatif et/ou élément à appuyer.

6. Procédé selon l'une quelconque des revendications précédentes, **caractérisé en ce que** le revêtement (12) est réalisé sur toute la surface et **en ce qu'**une pluralité d'inducteurs (6, 6a à 6c) sont réalisés de manière couvrante sur un côté inférieur (11) de la plaque de cuisson (2).

7. Champ de cuisson à induction (1) comprenant une plaque de cuisson (2) et des inducteurs (6, 6a à 6c) disposés en dessous de la plaque de cuisson (2), lesquels, à l'état actif, sont réalisés en interaction électromagnétique avec un récipient de préparation (4, 5) posé sur un côté supérieur (3) de la plaque de, cuisson pour échauffer le récipient de préparation (4, 5), un revêtement (12) étant réalisé sur la plaque de cuisson (2), lequel change sa couleur dans le champ d'induction entre un inducteur actif (6, 6a à 6c) et le récipient de préparation (4, 5), et une surface (13) de la plaque de cuisson (2) située en dessous du récipient de préparation (4, 5) et/ou dans une zone proche (13a) autour d'un bord (5b) d'un fond (5a) du récipient de préparation (4, 5) s'allumant dans une première couleur, le champ de cuisson à induction (1) comprenant un élément de commande (9) au moyen duquel une valeur de paramètre de fonctionnement des inducteurs (6, 6a à 6c) pour échauffer le récipient de préparation (4, 5) est modifiable, **caractérisé en ce que** dans un mode de modification permettant de modifier la valeur de paramètre de fonctionnement, la surface (13) de la plaque de cuisson (2) située en dessous du récipient de préparation (4, 5) et/ou dans la zone proche (13a) autour du bord (5b) du fond (5a) du récipient de préparation (4, 5) s'allume en clignotant dans une couleur, ceci étant généré par l'influence du revêtement (12) au moyen du champ d'induction électromagnétique entre l'inducteur actif (6, 6a à 6c) et le récipient de préparation (4, 5).

8. Champ de cuisson à induction (1) selon la revendication 7, **caractérisé en ce que** le champ de cuisson (1) présente uniquement un seul élément de commande (9) pour le réglage des conditions de fonctionnement.

9. Champ de cuisson à induction (1) selon la revendication 7 ou 8, **caractérisé en ce que** l'élément de commande (9) est réalisé en forme de plateau ou de disque et comme élément rotatif et/ou élément à appuyer, notamment **en ce qu'**il peut être démonté de manière réversible d'un logement d'élément de commande (8) et être posé.

10. Champ de cuisson à induction (1) selon l'une quelconque des revendications 7 à 9, **caractérisé en ce que** le revêtement (12) est réalisé sur toute la surface et **en ce qu'**une pluralité d'inducteurs (6, 6a à 6c) sont réalisés de manière couvrante sur un côté inférieur (11) de la plaque de cuisson (2).
